# EUROPÄISCHE PATENTANMELDUNG

(11) **EP 2 676 888 A1**
(43) Veröffentlichungstag der Anmeldung: **25.12.2013**
(21) Anmeldenummer: 13002714.7
(22) Anmeldetag: 24.05.2013
(51) Int. Cl.: B65B 31/02, B65B 51/14, B65B 7/16

(54) **Siegelvorrichtung einer Schalenverschließmaschine**

(30) Priorität: 22.06.2012 DE 102012012481
(71) Anmelder: Multivac Sepp Haggenmüller GmbH & Co. KG, 87787 Wolfertschwenden (DE)
(72) Erfinder: Präsenz, Jürgen, 87733 Markt Rettenbach (DE); Mücke, Jochen, 87463 Dietmannsried (DE)
(74) Vertreter: Grünecker, Kinkeldey, Stockmair & Schwanhäusser

(57) **Zusammenfassung**

Die Erfindung betrifft eine Siegelvorrichtung (1), die ein Siegelwerkzeugunterteil (6) und ein Siegelwerkzeugoberteil (3) umfasst, wobei das Siegelwerkzeugunterteil (6) eine Schalenaufnahme (7) und das Siegelwerkzeugoberteil (3) eine Siegelplatte (5) und ein Schneidmesser (4) aufweist. Die Siegelvorrichtung (1) zeichnet sich dadurch aus, dass in die Schalenaufnahme (7) ein Schneidkanal (13) integriert ist, in den das Schneidmesser (4) zum Schneiden einer Folienbahn (2) eintauchen kann.

## Beschreibung

Die Erfindung bezieht sich auf eine Siegelvorrichtung für eine Schalenverschließmaschine mit den Merkmalen des Anspruchs 1 sowie auf ein Verfahren zum Betrieb einer solchen Siegelvorrichtung mit den Merkmalen des Anspruchs 9.

Es ist aus der DE 10 2005 035 476 A1 eine Siegelvorrichtung bekannt, bei der eine Folienbahn mittels einer Klemmplatte an einem Siegelwerkzeugoberteil geklemmt wird. Ein im Siegelwerkzeugoberteil angeordnetes Schneidmesser führt eine Schneidbewegung derart aus, dass das Schneidmesser in eine vorgesehene Aussparung der Klemmplatte, , eintaucht und eine Folie aus der Folienbahn ausschneidet, bevor die Folie als Deckel mittels einer Siegelplatte auf einen Schalenrand aufgesetzt und gesiegelt wird. Bei diesem bekannten Insidecut-Verfahren wird die Folie vor dem Siegeln so geschnitten, dass die Abmessungen dem Siegelbereich entsprechen, so dass die Folie nicht bis an den äußersten Schalenrand reicht, sondern nach dem Siegeln keine bzw. nur noch ein sehr geringer Teil der Folie über die Siegelnaht heraussteht und eine optisch sehr ansprechende Verpackung entsteht. Da die Folienbahn zwischen dem Siegelwerkzeugoberteil und der Klemmplatte verläuft und zwischen beiden geklemmt wird, ist die Klemmplatte federnd in dem Siegelwerkzeugoberteil geführt. Diese Ausführung erschwert das Einfädeln einer neuen Folienbahn nach einem Folienwechsel und ist zum Teil hinderlich durch Hängenbleiben des Restfoliengitters der Folienbahn beim Folientransport. Des Weiteren ist die Klemmplatte anfällig gegen Beschädigungen im Falle eines Prozessfehlers, bei dem beispielsweise ein Produkt über den Schalenrand einer Schale übersteht, beim Schließen der Siegelvorrichtung das Produkt gegen die Klemmplatte drückt und diese dabei beschädigen kann.

Weitere Siegelvorrichtungen sind aus der DE 10 2006 061 309 A1, der DE 102 37 933 A1 oder der DE 10 2008 057 609 A1 bekannt.

Aufgabe der vorliegenden Erfindung ist es, eine verbesserte Siegelvorrichtung einer Schalenverschließmaschine und ein Verfahren zum Betrieb einer solchen Siegelvorrichtung zur Verfügung zu stellen, die die genannten Nachteile vermeidet.

Diese Aufgabe wird gelöst durch eine Siegelvorrichtung mit den Merkmalen des Anspruchs 1 bzw. durch ein Verfahren zum Betrieb einer solchen Siegelvorrichtung mit den Merkmalen des Anspruchs 9. Vorteilhafte Weiterbildungen der Erfindung sind in den Unteransprüchen angegeben.

Die erfindungsgemäße Siegelvorrichtung umfasst ein Siegelwerkzeugunterteil und ein Siegelwerkzeugoberteil, wobei das Siegelwerkzeugunterteil eine Schalenaufnahme und das Siegelwerkzeugoberteil eine Siegelplatte und ein Schneidmesser aufweist. Die Siegelvorrichtung zeichnet sich dadurch aus, dass in die Schalenaufnahme ein Schneidkanal integriert ist, in den das Schneidmesser zum Schneiden einer Folienbahn eintauchen kann. Dieser Schneidkanal ist dadurch gebildet, dass die Schalenaufnahme eine Aufnahmefläche als Auflage für einen Rand einer zu versiegelnden Schale aufweist, und dass diese Aufnahmefläche in einer vom Siegelwerkzeugoberteil fortgerichteten Richtung um mindestens 5 mm relativ zu einer Auflagefläche versetzt ist, auf der außerhalb der Schale die Folienbahn der Oberfolie aufliegen kann. Dadurch wird ein Schneidkanal gebildet, der sich nicht nur als ringförmige Spur um die Schale herum erstreckt, sondern in den die Schale gewissermaßen insgesamt versenkt werden kann. Dies bringt den enormen Vorteil, dass eine Klemmplatte, die bisher mittels Führungen gefedert am Siegelwerkzeugoberteil angebracht war, entfallen kann. Die Siegelvorrichtung ist einfacher und prozessicherer ausführbar und die Folienbahn muss nicht mehr eingefädelt werden, sondern kann bei geöffnetem Werkzeug einfach zwischen dem Siegelwerkzeugoberteil und Siegelwerkzeugunterteil hindurchgeführt werden.

In einer vorteilhaften Ausführung ist der Schneidkanal weitestgehend konzentrisch oder kongruent zur Aufnahmefläche der Schalenaufnahme angeordnet, um die Herstellung einer optisch ansprechenden Verpackung zu ermöglichen.

Parallel zu einer Bewegungsrichtung des Schneidmessers ist ein Abstand zwischen dem Schneidmesser und dem Rand des Schneidkanals bevorzugt von 0,3 mm bis 3 mm vorgesehen, um eine hohe Schnittqualität der Folie zu gewährleisten.

Vorzugsweise ist der Schneid kanal oberhalb der Aufnahmefläche für einen Rand der aufzunehmenden Schale angeordnet, damit das Schneidmesser nicht in Kontakt mit der Schale kommt.

Die Abmessung des Schneid kanals entspricht mindestens der Außenabmessung einer Schale.

Bevorzugt weist die Schalenaufnahme mehrere Schneidkanäle auf, um ein mehrnutziges Werkzeug (d.h. eines für mehrere Schalen gleichzeitig) für eine hohe Verpackungsleistung bereitstellen zu können.

In weiteren Ausführungsvarianten kann es zweckmäßig sein, wenn der Versatz der Aufnahmefläche relativ zur Auflagefläche vom Siegelwerkzeugoberteil fort mindestens 6 mm beträgt, beispielsweise von 6 mm bis 10 mm. In Tests hat sich ein Versatz im Bereich von 8 mm bis 9 mm als besonders vorteilhaft erwiesen, insbesondere 8,5 mm.

Ein erfindungsgemäßes Verfahren zum Betrieb der zuvor beschriebenen Siegelvorrichtung zeichnet sich dadurch aus, dass das Schneiden der Folienbahn mittels des Schneidmessers im Schneidkanal der Schalenaufnahme erfolgt und somit keine Klemmplatte benötigt wird.

In einer vorteilhaften Weise wird die Folienbahn vor dem Schneiden zwischen dem Siegelwerkzeugoberteil und der Schalenaufnahme geklemmt, um den Schneidvorgang zu unterstützen und das Evakuieren der Kammer, die durch das Siegelwerkzeugoberteil und Siegelwerkzeugunterteil gebildet wird, zu ermöglichen.

Vorzugsweise verbleibt das Schneidmesser beim Schneiden der Folienbahn im Schneidkanal oberhalb einer Siegelebene.

Bevorzugt wird die geschnittene Folie von der Siegelplatte bei der Bewegung zu der Schalenaufnahme erfasst und auf die Schale geklemmt, um die Folie an die Schale in der Siegelebene zu siegeln, um eine Folienabmessung zu ermöglichen, die nur wenig über die Siegelnaht heraussteht, welches für eine ansprechende Optik einer Verpackung vorteilhaft ist.

Im Folgenden wird ein vorteilhaftes Ausführungsbeispiel der Erfindung anhand einer Zeichnung näher erläutert. Im Einzelnen zeigen:
- Fig. 1: eine erfindungsgemäße Siegelvorrichtung einer Schalenverschließmaschine in einer Seitenansicht in geöffneter Stellung,
- Fig. 2: die Siegelvorrichtung in geschlossener Stellung,
- Fig. 3: die Siegelvorrichtung während eines Schneidvorgangs einer Folie aus einer Folienbahn,
- Fig. 3a: vergrößerte Detailansicht des Schneidkanals,
- Fig. 4: die Siegelvorrichtung während des Siegelvorgangs der Folie an eine Schale und
- Fig. 5: die Schale im Detail.

Gleiche Komponenten sind in den Figuren durchgängig mit gleichen Bezugszeichen versehen.

Fig. 1 zeigt eine Seitenansicht als Schnitt durch eine erfindungsgemäße Siegelvorrichtung 1 in einer geöffneten Stellung. Oberhalb einer Folienbahn 2 ist ein Siegelwerkzeugoberteil 3 angeordnet. Im Siegelwerkzeugoberteil 3 sind ein Schneidmesser 4 und eine Siegelplatte 5 vorgesehen, die jeweils unabhängig zueinander vertikal und zum Siegelwerkzeugoberteil 3 bewegbar sind.

Unterhalb der Folienbahn 2 ist ein Siegelwerkzeugunterteil 6 mit einer Schalenaufnahme 7 angeordnet. Die Schalenaufnahme 7 ist zur Aufnahme von zwei Schalen 8 vorgesehen, wobei die Schalen 8 mit ihrem Schalenrand 9 (siehe Fig. 5) auf einer Aufnahmefläche 10 der Schalenaufnahme 7 durch ein nicht dargestelltes Greifersystem abgelegt werden. Die Aufnahmefläche 10 weist eine Silikondichtung 11 auf, um den Siegelvorgang der Folienbahn 2 an die Schale 8 zu unterstützen. Das Siegelwerkzeugoberteil 3 weist an seiner unteren Seite eine Silikondichtung 12 auf, die das Klemmen der Folienbahn 2 zwischen dem Siegelwerkzeugoberteil 3 und dem Siegelwerkzeugunterteil 6 unterstützt und das Siegelwerkzeugoberteil 3 und Siegelwerkzeugunterteil 6 zueinander abdichtet, um eine evakuierbare Kammer zu bilden.

Die Schalenaufnahme 7 weist oberhalb jeder Aufnahmefläche 10 einen Schneidkanal 13 auf. Dieser Schneidkanal 13 ist dadurch gebildet, dass die Aufnahmefläche 10, die den Schalenrand 9 tragen kann, in der vom Siegelwerkzeugoberteil 3 fortgerichteten Richtung einen Versatz V von mindestens 5 mm, vorzugsweise zwischen 6 mm und 10 mm, gegenüber einer Auflagefläche 13a der Schalenaufnahme 7 aufweist. Die Auflagefläche 13a ist dadurch definiert, dass auf ihr die Folienbahn 2, d.h. die Oberfolie 2 aufliegt, wenn die Siegelvorrichtung 1 geschlossen ist. Aus dieser Erläuterung wird deutlich, dass der Schneidkanal 13 bei der vorliegenden Erfindung im Gegensatz zum Stand der Technik nicht eine Rille ist, die die Schale 8 außen umgibt. Vielmehr handelt es sich um eine Vertiefung in der Schalenaufnahme 7, in die die Schale abgesenkt wird, bis sie auf der Aufnahmefläche 10 aufliegt. Der Versatz V stellt dabei sicher, dass auch nach dem Einlegen einer Schale 8 in die Schalenaufnahme 7 oberhalb dieser Schale soviel Platz bleibt, dass ein Evakuierspalt mit einer Stärke von 1 bis 2 mm vorliegt, und dass außerdem die Schneidmesser 4 mit ihren in der Regel gezackten Schneidkanten auch eine nach unten nachgebende Folienbahn 2 schneiden können, ohne dabei Gefahr zu laufen, in das Material der Schale 8 einzudringen und diese zu beschädigen. Mit einem Versatz von mindestens 5 mm lässt sich eine sehr hohe Prozesssicherheit erzielen, auch und gerade bei Verwendung von stärkeren und schwieriger handzuhabenden Materialien der Schale 8 und/oder der Folienbahn 2.

Im Folgenden soll der Betrieb der Siegelvorrichtung 1 näher erläutert werden. Zu Beginn eines jeden Arbeitszyklus ist die Siegelvorrichtung 1 geöffnet, und mit Produkt gefüllte Schalen 8 werden in die Schalenaufnahme 7 eingelegt. Die Folienbahn 2 wird soweit in Produktionsrichtung P der Schalenverschließmaschine transportiert, dass sich ihr Restfoliengitter 14 außerhalb der Siegelvorrichtung 1 oder zumindest außerhalb der Bereiche der Schneidmesser 4 befindet.

Anschließend wird die Siegelvorrichtung 1 geschlossen, wie in Fig. 2 gezeigt. Dabei wird das Siegelwerkzeugunterteil 6 angehoben und klemmt in der oberen Position die Folienbahn 2 zusammen mit dem Siegelwerkzeugoberteil 3. Nun kann der Raum zwischen der Schale 8 und der Folienbahn 2 evakuiert und/oder ein Atmosphärenaustausch mittels Begasen durchgeführt werden.

In Fig. 3 ist der nachfolgende Verfahrensschritt dargestellt, bei dem die Schneidmesser 4 nach unten in den jeweiligen Schneidkanal 13 der Schalenaufnahme 7 eintauchen und dabei jeweils einen Foliendeckel 15 aus der Folienbahn 2 schneiden, wobei die Foliendeckel 15 als Deckel für die Schalen 8 vorgesehen sind. Die Schneidmesser 4 haben einen seitlichen Abstand 21 vom Rand des Schneidkanals 13 und tauchen dabei nicht weiter als bis zur Oberkante 16 der Schalen 8 in den Schneidkanal 13 ein. Die ausgeschnittenen Foliendeckel 15 befinden sich nun innerhalb der Schneidmesser 4 in einem geringen Abstand 17 zum Schalenrand 9, auf den sie aufzusiegeln sind.

Nachfolgend, wie in Fig. 4 dargestellt, wird die Siegelplatte 5 nach unten bewegt und nimmt dabei die ausgeschnittenen Foliendeckel 15 mit nach unten. In ihrer unteren Position, die der Arbeitsposition entspricht, drückt die erwärmte Siegelplatte 5 die ausgeschnittenen Foliendeckel 15 auf den Schalenrand 9 und es erfolgt das Ansiegeln der geschnittenen Folie 15 an die Schale 8 entlang einer umlaufenden Siegelnaht 19 (siehe Fig. 5). Die Siegelung selbst ist abhängig von der Temperatur der Siegelplatte 5, des Drucks der Siegelplatte 5 auf die Schalen und der Zeit, während der sich die Siegelplatte 5 in der Arbeitsposition befindet. Im Anschluss an den Siegelvorgang bewegen sich die Siegelplatte 5 und die Schneidmesser 4 relativ zum Siegelwerkzeugoberteil 3 wieder nach oben und das Siegelwerkzeugunterteil 6 bewegt sich mit den versiegelten Schalen 8 nach unten und öffnet dabei die Siegelvorrichtung 1, wie in Fig. 1 dargestellt.

## Patentansprüche

1. Siegelvorrichtung (1) für eine Schalenverschließmaschine zum Verschließen einer Schale (8) mit einem Foliendeckel (15) aus einer Folienbahn (2), umfassend ein Siegelwerkzeugunterteil (6) und ein Siegelwerkzeugoberteil (3), wobei das Siegelwerkzeugunterteil (6) eine Schalenaufnahme (7) und das Siegelwerkzeugoberteil (3) eine Siegelplatte (5) und ein Schneidmesser (4) aufweist, **dadurch gekennzeichnet, dass** die Schalenaufnahme (7) eine Auflagefläche (13a) für die Folienbahn (2) und eine Aufnahmefläche (10) als Auflage für einen Rand einer zu versiegelnden Schale (8) aufweist, wobei die Aufnahmefläche (10) relativ zur Auflagefläche (13a) um mindestens 5 mm vom Siegelwerkzeugoberteil (3) weg versetzt ist, so dass in die Schalenaufnahme (7) ein Schneidkanal (13) integriert ist, in den das Schneidmesser (4) zum Schneiden einer Folienbahn (2) eintauchen kann.

2. Siegelvorrichtung nach Anspruch 1, **dadurch gekennzeichnet, dass** der Schneidkanal (13) zumindest weitestgehend konzentrisch zur Aufnahmefläche (10) der Schalenaufnahme (7) angeordnet ist.

3. Siegelvorrichtung nach einem der vorangehenden Ansprüche, **dadurch gekennzeichnet, dass** der Schneidkanal (13) zumindest weitestgehend kongruent mit der Aufnahmefläche (10) der Schalenaufnahme (7) ist.

4. Siegelvorrichtung nach einem der vorangehenden Ansprüche, **dadurch gekennzeichnet, dass** ein seitlicher Abstand (21) von 0,3 mm bis 3 mm zwischen dem Schneidmesser (4) und einem Rand des Schneidkanals (13) vorgesehen ist.

5. Siegelvorrichtung nach einem der vorangehenden Ansprüche, **dadurch gekennzeichnet, dass** der Schneidkanal (13) oberhalb der Aufnahmefläche (10) für einen Rand (18) der aufzunehmenden Schale (8) angeordnet ist.

6. Siegelvorrichtung nach einem der vorangehenden Ansprüche, **dadurch gekennzeichnet, dass** die Abmessung des Schneidkanals (13) mindestens der Außenabmessung einer Schale (8) entspricht.

7. Siegelvorrichtung nach einem der vorangehenden Ansprüche, **dadurch gekennzeichnet, dass** die Schalenaufnahme (7) mehrere Schneidkanäle (13) aufweist.

8. Siegelvorrichtung nach einem der vorangehenden Ansprüche, **dadurch gekennzeichnet, dass** der Versatz der Aufnahmefläche (10) relativ zur Auflagefläche (13a) in der vom Siegelwerkzeugoberteil (3) fortgerichteten Richtung mindestens 6 mm beträgt, vorzugsweise 7 bis 10 mm.

9. Verfahren zum Betrieb einer Siegelvorrichtung (1) nach einem der vorangehenden Ansprüche, **dadurch gekennzeichnet, dass** das Schneiden der Folienbahn (2) unter Eindringen des Schneidmessers (4) in den Schneidkanal (13) der Schalenaufnahme (7) erfolgt, um vor dem Aufsiegeln eines Foliendeckels (15) auf die Schale (8) diesen Foliendeckel (15) aus der Folienbahn (2) auszuschneiden.

10. Verfahren nach Anspruch 9, **dadurch gekennzeichnet, dass** die Folienbahn (2) vor dem Schneiden zwischen dem Siegelwerkzeugoberteil (3) und der Auflagefläche (13a) der Schalenaufnahme (7) geklemmt wird.

11. Verfahren nach Anspruch 9 oder 10, **dadurch gekennzeichnet, dass** das Schneidmesser (4) beim Schneiden der Folienbahn (2) im Schneidkanal (13) oberhalb einer Siegelebene (20) verbleibt.

12. Verfahren nach einem der Ansprüche 9 bis 11, **dadurch gekennzeichnet, dass** der ausgeschnittene Foliendeckel (15) von der Siegelplatte (5) bei deren Bewegung zur Schalenaufnahme (7) erfasst wird und auf die Schale (8) geklemmt wird, um den Foliendeckel (15) an die Schale (8) in der Siegelebene (20) zu siegeln.
